# EUROPÄISCHE PATENTANMELDUNG

(11) **EP 4 699 944 A1**
(43) Veröffentlichungstag der Anmeldung: **25.02.2026**
(21) Anmeldenummer: 24196190.3
(22) Anmeldetag: 23.08.2024
(51) Int. Cl.: B65B 43/26, B65B 43/18

(54) **SACKAUFSTECKVORRICHTUNG MIT SACKHEBER UND ANDRUCKEINHEIT FÜR EINE VENTILSACK-FÜLLMASCHINE**

(71) Anmelder: Claudius Peters Projects GmbH, 21614 Buxtehude (DE)
(72) Erfinder: Armborst, Joachim, 21682 Stade (DE); Ebler, Christoph, 21755 Hechthausen (DE)
(74) Vertreter: Glawe, Delfs, Moll

(57) **Zusammenfassung**

Sackaufsteckvorrichtung zum Aufstecken von Ventilsäcken auf eine Ventilsack-Füllmaschine, umfasst einen Sackheber (3) zum Anheben des Ventilsacks, der höhenbeweglich ist zwischen einer unteren Aufnahmeposition (I) und einer oberen Bereitstellungsposition (II), eine Andruckeinheit (5) mit einer öffen- und schließbare Andruckleiste (52) für den aufgenommenen Ventilsack und eine Aufsteckeinrichtung (6) zur Beschleunigung des aus der Andruckeinheit zugeführten Ventilsacks (90) auf einen Füllstutzen der Füllmaschine. Erfindungsgemäß sind für den Sackheber (3) und die Andruckeinheit (5) gesonderte Antriebe vorgesehen. Die Antriebseinheit (39) für den Sackheber (5) sowie der Andruckantrieb (59) sind jeweils ausgeführt als positionsgeregelter Servoantrieb. Die separaten Antriebe mit dem positionsgeregelten Servoantrieb erweitern die Bewegungssteuerung, da die einzelnen Abläufe nicht mehr streng sequenziell ablaufen müssen, sondern sich variabel überlappen können. Ferner kann das jeweilige Geschwindigkeitsspektrum aufgespreizt werden. Die Kadenz sowie die Betriebssicherheit der Maschine werden erhöht.

## Beschreibung

Die Erfindung betrifft eine Sackaufsteckvorrichtung zum Aufstecken von Ventilsäcken auf eine Ventilsack-Füllmaschine. Sie umfasst einen Sackheber zum Anheben des Ventilsacks, der höhenbeweglich ist zwischen einer unteren Aufnahmeposition sowie einer oberen Bereitstellungsposition, eine Andruckeinheit, die eine ein- und aufschwenkbare Andruckleiste für den vom Sackheber aufgenommenen Ventilsack aufweist, und eine Aufsteckeinrichtung zur Beschleunigung des geöffneten Ventilsacks in Richtung auf einen Füllstutzen der Füllmaschine.

Vorrichtungen zum Aufstecken von Ventilsäcken auf den oder die Füllstutzen von Füllmaschinen sind aus dem Stand der Technik bekannt. Unter Ventilsäcken werden sackförmige Verpackungsbehälter für rieselfähiges Gut verstanden. Zur Befüllung weisen sie jeweils ein Sackventil mit einer Öffnung auf, über die bei der Befüllung das rieselfähige Gut durch den Füllstutzen eingebracht wird. Nach dem Befüllen verschließt sich das Sackventil mit seiner Öffnung selbsttätig, sobald der Füllstutzen entfernt ist, oder das Sackventil wird alternativ durch eine geeignete Technik verschlossen.

Zur Erreichung eines hohen Durchsatzes der Füllmaschinen ist es erforderlich, dass die Ventilsäcke hinreichend schnell und sicher zu vereinzeln sowie auf den Füllstutzen der Füllmaschinen aufzubringen sind. Zur Erhöhung der Abfüllleistung weisen entsprechende Füllmaschinen häufig mehrere Füllstutzen auf. Bei einer bekannten Bauart sind diese mehreren Füllstutzen horizontal und radial nach außen weisend revolverartig angeordnet, und erreichen durch Drehung um eine vertikale Achse verschiedene Stationen des Füllvorgangs, wobei eine dieser Stationen die Station zum Aufstecken des Ventilsacks auf den jeweiligen Füllstutzen ist. Dies verlangt von der Sackaufsteckvorrichtung eine hohe Kadenz bei dem Aufstecken von Säcken.

Um diese mögliche hohe Kadenz bei der Befüllung von Säcken ausschöpfen zu können, muss die Sackaufsteckvorrichtung befähigt sein, die Säcke mit hoher Kadenz aufzustecken.

Bei einer bekannten Art von Sackaufsteckvorrichtung wird der Ventilsack mittels einer Saugerleiste aufgenommen, vereinzelt und in eine Bereitstellungsposition gefahren. In dieser Bereitstellungsposition wird das Sackventil geöffnet. Aus dieser Bereitstellungsposition wird der Ventilsack schließlich mittels eines schnelllaufenden Riementriebs zum Füllstutzen hin beschleunigt und auf diese Weise aufgesteckt.

Bei der anderen Art wird der Sack ebenfalls mittels einer Saugerleiste aufgenommen und vereinzelt. Bei dieser Aufnahme wird das Sackventil des Ventilsacks geöffnet. Dann wird der Ventilsack in eine Bereitstellungsposition gebracht. Aus dieser Bereitstellungsposition wird der Ventilsacks schließlich zum Füllstutzen hin beschleunigt und somit aufgesteckt. Die Ventilleiste für die Aufnahme des Sacks und das Öffnen von dessen Ventil ist angetrieben durch einen kontinuierlich drehenden Kurbeltrieb.

Nachteilig bei den bekannten Konstruktionen ist, dass eine Steigerung der Kadenz des Sackaufsteckens zur Erhöhung des Durchsatzes höhere Geschwindigkeiten bedingt. Eine höhere Kadenz verlangt beispielsweise eine höhere Drehzahl des Kurbeltriebs, was zu höheren Belastungen des Kurbeltriebs und der davon angetriebenen Komponenten führt. Das kann zu Einschränkungen in Bezug auf die Langlebigkeit und Zuverlässigkeit führen. Die Alternative wären solidere und materialstärkere Komponenten. Die Maschinen werden dadurch aufwendiger, teurer und benötigen mehr Bauraum.

Der Erfindung liegt die Aufgabe zugrunde, eine Sackaufsteckvorrichtung der eingangs genannten Art dahingehend zu verbessern, dass sie unter Vermeidung sowie Verringerung der vorgenannten Nachteile eine höhere Kadenz ermöglicht.

Die erfindungsgemäße Lösung liegt in den Merkmalen des unabhängigen Anspruchs. Vorteilhafte Weiterbildungen sind Gegenstand der abhängigen Ansprüche.

Bei einer Sackaufsteckvorrichtung zum Aufstecken von Ventilsäcken auf eine Ventilsack-Füllmaschine, umfassend als Hauptfunktionseinheiten einen Sackheber zum Anheben des Ventilsacks, der höhenbeweglich ist zwischen einer unteren Aufnahmeposition und einer oberen Bereitstellungsposition, eine Andruckeinheit, die eine öffen- und schließbare Andruckleiste für den vom Sackheber aufgenommenen Ventilsack aufweist, und eine Aufsteckeinrichtung zur Beschleunigung des aus der Andruckeinheit zugeführten Ventilsacks mit geöffnetem Sackventil aus der Bereitstellungsposition auf einen Füllstutzen der Füllmaschine, ist erfindungsgemäß vorgesehen, dass für die Hauptfunktionseinheiten des Sackhebers und der Andruckeinheit gesonderte Antriebe vorgesehen sind, eine Antriebseinheit für den Sackheber und ein gesonderter Andruckantrieb für die Andruckleiste, die jeweils ausgeführt sind als ein positionsgeregelter Servoantrieb, wobei der als Antriebseinheit für den Sackheber fungierende positionsgeregelte Servoantrieb beweglich ist zwischen einer ersten sowie zweiten Endlage und so mit dem Sackheber gekoppelt ist, dass der Sackheber sich in der Aufnahmeposition (I) befindet, wenn dessen Antriebseinheit in der ersten Endlage ist, und sich in der Bereitstellungsposition (II) befindet, wenn dessen Antriebseinheit in der zweiten Endlage ist.

Zuerst seien einige verwendete Begriffe erläutert:
Der Sackheber ist die Einrichtung, mittels der ein (insbesondere vom Stapel oder Rolle) zugeführter Ventilsack aufgenommen und vereinzelt wird. Typischerweise ist er dazu ausgebildet, den Ventilsack an dessen Ventil zu erfassen und anzuheben, was man auch als Sack-Ventil-Heber bezeichnen könnte.

Die Aufnahmeposition ist eine untere Position des Sackhebers, in welcher der Sackheber den zugeführten Ventilsack aufnimmt. Typischerweise handelt es sich hierbei um den jeweils obersten Ventilsack eines Sackbündels; dies ist aber nicht darauf beschränkt, sondern eine Einzelzuführung soll ebenfalls umfasst sein.

Die Bereitstellungsposition ist eine obere Position des Sackhebers, in welcher der Sackheber den angehobenen und geöffneten Ventilsack bereitstellt, damit er im nächsten Schritt aufgenommen werden kann, beispielsweise um im weiteren Verlauf auf das Füllrohr aufgeschossen zu werden.

Ausgehend von der ersten Endlage beginnt mit dem Sackheber in der Aufnahmeposition und dem Aufnehmen des Ventilsacks ein Zyklus, der im Weiteren das Anheben des Sacks in die Bereitstellungsposition mit dem Öffnen des Ventils sowie nachfolgend das Weiterbefördern und das Beschleunigen zum Aufschießen auf das Füllrohr umfasst, und schließlich mit der Rückkehr des Sackhebers in die Aufnahmeposition endet der Zyklus, woraufhin dann ein neuer Zyklus beginnen kann.

Dabei bewegt sich der positionsgeregelte Servoantrieb für den Sackheber vorzugsweise hin- und herbewegend zwischen der ersten und zweiten Endlage. Diese Hin- und Herbewegung weist in ihrer Endlage jeweils einen Umkehrpunkt auf, in dem die Bewegungsrichtung umgekehrt wird. Daher ist diese Hin- und Herbewegung zu unterscheiden von einer kontinuierlich durchlaufenden Bewegung, wie sie etwa bei einer in einer Richtung rotierenden Welle erfolgt. Für den Andruckantrieb gilt vorzugsweise entsprechendes.

Die Erfindung nutzt die Erkenntnis, dass dank der gesonderten Antriebe, also ein eigener Antrieb für den Sackheber einerseits und ein eigener Antrieb für die Andruckeinheit andererseits, in Kombination mit der Ausführung der Antriebe für den Sackheber und die Andruckeinheit jeweils als ein positionsgeregelter Servoantrieb, eine höhere Kadenz erreicht werden kann. Dank der jeweils eigenen Antriebe ist eine mechanische Kopplung nicht erforderlich, und damit fallen die dafür erforderlichen bewegten Komponenten und deren Massen sowie Bauraumanforderungen weg. Ferner erweitern die separaten Antriebe mit dem positionsgeregelten Servoantrieb die Freiheit der Bewegungssteuerung, da die einzelnen Abläufe nicht mehr streng in der (mechanisch) vorgegebenen Sequenz (sequenziell) ablaufen müssen, sondern sich, ggf. variabel, überlappen können. Es ist also eine überlappende Bewegungssteuerung, wobei diese synchron ("synchrone Bewegungssteuerung") oder asynchron ("asynchrone Bewegungssteuerung") ausgeführt sein kann - das ist zu unterscheiden von der herkömmlichen sequenziellen Bewegungssteuerung. Die so implementierte Bewegungssteuerung kann auch Stopps und/oder Warte- oder Ruhezeiten inkludieren.

All dies ermöglicht eine effizientere Ausnutzung der jeweiligen Zykluszeiten, insbesondere wenn die Antriebseinheit für den Sackheber und die Andruckeinheit einander (zumindest teilweise) überlappend betätigt sind. Schließlich erlauben die gesonderten Antriebe mit dem dadurch ermöglichten Entfall einer mechanischen Kopplung eine Vereinfachung des mechanischen Aufbaus. Die gesamte Konstruktion wird dadurch einfacher, leichter (und damit geeigneter für höhere Kadenz) und ist dennoch dank weniger Komponenten weniger serviceintensiv und einfacher in der Wartung. Insgesamt verknüpft die Erfindung somit Vorteile höherer Kadenz mit geringerem Betriebsaufwand.

Der positionsgeregelte Servoantrieb ermöglicht ferner eine größere Aufspreizung des Geschwindigkeitsspektrums als bei herkömmlichen mechanisch gekoppelten Antriebskonstruktionen. So kann ein schnelles Anheben des Ventilsacks und das gezielten Anfahren der Bereitstellungsposition ohne weiteres kombiniert werden mit einem zur sicheren Aufnahme besonders langsamen Anfahren der Aufnahmeposition, ohne dass dazu gesonderte aufwändige zusätzliche Mechanismen erforderlich sind. Erreicht wird dies dank der Erfindung durch die gesonderten Antriebe mit dem positionsgeregelten Servoantrieb für den Sackheber.

Die Ausrüstung des Andruckantriebs ebenfalls mit einem positionsgeregelten Servoantrieb ermöglicht es, diesen mit unterschiedlichen Geschwindigkeiten zu verfahren, und es kann auch die Art der Bewegung insbesondere beim Andrücken feiner aufgelöst werden. Es hat sich ferner als vorteilhafte Option herausgestellt, wenn die letzte Wegstrecke des Andrückens durch die Andruckleiste ausgeführt wird mittels einer separaten kurzen Bewegung. Ein solches Bewegungsmuster kann mittels der erfindungsgemäßen separaten Antriebe ausgeführt als positionsgeregelte Servoantriebe zügig und zuverlässig vorgenommen werden.

Der Servoantrieb ist vorzugsweise geschwindigkeitskontrolliert ausgeführt.

Mit Vorteil ist die elektronische Steuerung so ausgebildet, dass mindestens eine der Endlagen mit einer verringerten Geschwindigkeit, die geringer ist als die Geschwindigkeit bei dem Heben des Ventilsacks. Eine solche gezielte Verringerung der Geschwindigkeit vor Erreichen der Endlagen erfordert höhere Geschwindigkeiten in dem Bereich dazwischen. Auf diese Weise kann eine hohe Zuverlässigkeit und Betriebssicherheit verknüpft werden mit einer Steigerung der Kadenz, und zwar ohne dass eine erhöhte Belastung der Komponenten, insbesondere auch durch scharfes Bremsen, auftritt.

Mit dem Anheben des Sackhebers wird der Sack gestrafft und im weiteren Verlauf typischerweise das Sackventil geöffnet. Der Zustand, wenn das Sackventil geöffnet ist, bezeichnet den geöffneten Zustand des Ventilsacks. Für das Öffnen des Sackventils kann optional eine weitere, separate Arbeitsposition vorgesehen sein.

In Transportrichtung des Ventilsacks ist zwischen dem Sackheber und der Aufsteckeinrichtung eine Andruckeinheit vorgesehen, die mindestens eine öffen- und schließbare Andruckleiste für den geöffneten Ventilsack aufweist. Betätigt von dem Andruckantrieb ist diese geöffnet, wenn der Sackheber den Ventilsack anhebt und auf die Höhe der Bereitstellungsposition bringt. Dann wird die Andruckleiste zu dem Ventilsack hin bewegt und fixiert im geschlossenen Zustand den Ventilsack, vorzugsweise durch Anpressen gegen ein Gegenelement. Die Andruckleiste ist mit Vorteil so angeordnet, dass sie im geschlossenen Zustand auf den Ventilsack einwirkt an einer Stelle unterhalb des Sackventils. Dadurch wird der Ventilsack eingeklemmt, wobei das Sackventil geöffnet wird. Der Ventilsack ist dann bereit zum Aufschießen auf den Füllstutzen, und kann unmittelbar oder über eine Zwischenstation auf den Füllstutzen aufgeschossen werden, wobei er vorzugsweise über einen Riementrieb beschleunigt wird. Es sei darauf hingewiesen, dass die Andruckleiste ebenso durch eine lineare Bewegung oder eine Schwenkbewegung geöffnet bzw. geschlossen und eingeschwenkt werden kann.

Die Erfindung kann dank des positionsgeregelten Servoantriebs gewünschtenfalls auch vorsehen, dass durch eine Verlängerung des Stopps in der Bereitstellungsposition der geöffnete Ventilsack in einer Warteposition gehalten werden kann. Mit Vorteil kann optional eine Einstellungseinrichtung für die Dauer der Wartezeit in der Warteposition vorgesehen sein. Hierbei kann durch eine kurze Wartezeit eine Feinabstimmung zur besseren Synchronisierung erfolgen. Das Aufnehmen und In-Position-Bringen des Ventilsacks kann auf diese Weise mit einem gewissen zeitlichen Puffer erfolgen, um mitunter unvermeidliche Abweichungen bei der Sackaufnahme kompensieren zu können. Ferner kann auf diese Weise optional die Synchronisierung zwischen dem Anheben des Sacks und dessen Aufschießen mittels der Aufschusseinrichtung verbessert werden, was insbesondere von Vorteil zur Anpassung an verschiedene Sacktypen ist oder zu Synchronisierung der verschiedenen Einrichtungen der Sackaufsteckvorrichtung, wodurch höhere Kadenzen bei weiterhin hoher Betriebssicherheit ermöglicht sind.

Mit Vorteil ist der Servoantrieb ausgeführt mit einem Synchron-Servomotor. Der Synchron-Servomotor weist die Besonderheit auf, dass er synchron zur Frequenz seines Versorgungsstroms läuft. Damit kann insbesondere nicht nur die Position, sondern auch eine präzise Kontrolle der Geschwindigkeit erfolgen. Für eng getaktete, teilweise überlappende Betätigung kann dies ein großer Vorteil sein, und erlaubt größere Kadenzen bei hoher Betriebssicherheit. Es soll aber nicht ausgeschlossen sein, dass ein Asynchronmotor vorgesehen ist.

Zwingend ist eine motorische Verstellung für den Andruckantrieb nicht, so kann für den Andruckantrieb auch eine pneumatische Betätigung vorgesehen sein. Die pneumatische Betätigung benötigt weniger Aufwand und kann für einfachere oder kleinere Anwendungen genügen, die geringere Anforderungen an die Kadenz stellen.

Vorzugsweise ist eine elektronische Synchronisiereinheit vorgesehen, die ausgebildet ist zu einer elektronisch gesteuerten Synchronisierung von der Antriebseinheit des Sackhebers und der Betätigung der Andruckeinheit. Mittels einer solchen Synchronisierung kann insbesondere ein überlappender Betrieb von dem Sackheber einerseits und der Andruckeinheit andererseits sicher und zügig kontrolliert werden. Die elektronische Synchronisierung bietet gegenüber einer mechanischen Synchronisierung den Vorteil, dass größere Freiheitsgrade für die jeweiligen Antriebe ermöglicht sind. Es kann so mit der elektronischen Synchronisiereinheit ein hohes Maß an Überlappung sicher erreicht und betrieben werden, sodass sowohl die Kadenz als auch die Betriebssicherheit gesteigert werden können. Dies gilt insbesondere bei einer Kombination der elektronische Synchronisiereinheit mit dem Synchron-Servomotor als Antrieb. Zwingend ist es jedoch nicht, so kann die elektronische Synchronisiereinheit ggf. optional dazu ausgebildet sein, zur Vereinfachung die Antriebseinheit für den Sackheber mindestens in einem Start/Stopp-Betrieb zu betätigen.

Zweckmäßigerweise ist die elektronische Synchronisiereinheit dazu ausgebildet, dass zur Synchronisierung eine einzige, gemeinsame elektronische Leitachse implementiert ist. Diese elektronische Leitachse bildet die Grundlage, von der die Betätigung, bzw. Bewegung von dem Sackheber, der Andruckeinheit und ggf. auch der Aufsteckeinrichtung abgeleitet sind. Diese ist insbesondere dazu ausgebildet, von der einen (gemeinsamen) elektronischen Leitachse sowohl das Betätigen des Andruck-Antriebs wie auch ein Geschwindigkeitsprofil des Sackheber-Antriebs abzuleiten, wobei das Geschwindigkeitsprofil variierbar und/oder vorgebbar sein kann. Solch ein Geschwindigkeitsprofil kann als Vorgabe an die Antriebseinheit des Sackhebers angelegt sein und/oder den Andruckantrieb. Auf diese Weise kann die Geschwindigkeit direkt kontrolliert werden, und zwar dank der gemeinsamen elektronischen Leitachse in Übereinstimmung mit der Betätigung der übrigen Komponenten.

Die gemeinsame elektronische Leitachse kann eine virtuelle Leitachse sein, die keine Entsprechung zu einem strukturellem Element der Sackaufsteckvorrichtung aufweist, oder sie kann eine realorientierte elektronische Leitachse sein. Unter "realorientiert" wird hierbei verstanden, dass diese Leitachse eine reale physikalische Größe eines strukturellen Elements der Sackaufsteckvorrichtung referenziert (zum Beispiel referenzierend auf Ventilheben oder Position der Andruckleiste).

Bei einer weiter verbesserten Variante wird nicht nur ein Geschwindigkeitsprofil abgeleitet, sondern zusätzlich auch ein Beschleunigungsprofil für die Antriebseinheit des Sackhebers und/oder des Andruckantriebs. Damit kann präziser gesteuert werden, was weitere Kadenzsteigerungen ermöglicht.

Insbesondere können in der elektronischen Synchronisiereinheit unabhängige Bewegungsprofile implementiert sein für die Antriebseinheit des Sackhebers und den Andruckantrieb, die sich vorzugsweise zumindest teilweise überlappen. Damit kann eine kürzere Zykluszeit erreicht werden. Es versteht sich, dass durch weitergehende Überlappung somit auch eine weitere Steigerung der Kadenz erreicht werden kann.

Vorzugsweise ist die jeweilige Position der ersten und/oder zweiten Endlage mittels einer elektronischen Verstelleinrichtung veränderbar. Damit kann mittels der ersten Endlage die Höhe, in welcher der Ventilsack von dem Sackheber aufgenommen werden soll, eingestellt werden. Erfolgt beispielsweise die Zufuhr der Ventilsäcke als Sackbündel, ermöglicht dies eine präzisere Anpassung an unterschiedliche Höhe, insbesondere des jeweiligen Sackbündels, von dem der Ventilsack genommen wird. Weiter kann insbesondere durch die Verstellung der zweiten Endlage die Hubhöhe des Sackhebers für den Ventilsack entsprechend verändert werden. Damit kann in vorteilhafter Weise der Öffnungsgrad des Sackventils durch Veränderung der Hubhöhe eingestellt werden. Mit Vorteil kann dazu eine Zusatz-Steuerung für die Antriebseinheit des Sackhebers vorgesehen und so ausgebildet sein, dass der Sackheber die zweite Endlage mit einem besonderen Geschwindigkeitsprofil anfährt, das ausgelegt ist zur Öffnung des Sackventils.

Gemäß einer besonders vorteilhaften Ausführungsform ist die Antriebseinheit des Sackhebers als Direktantrieb ausgeführt. Dies ermöglicht eine kompakte Bauweise, die eine unmittelbare und genauere Kontrolle des Sackhebers ermöglicht. Komplikationen, wie sie durch mechanische Übertragungsgestänge oder Getriebe hervorgerufen werden können, die insbesondere zu Verstellungenauigkeiten, zu höheren bewegten Massen und damit zu Dynamiknachteilen oder gar zu dynamikschädlichen Unwuchten führen können, werden durch den Direktantrieb vermieden.

An dem Sackheber ist typischerweise mindestens eine Saugleiste zum Anheben angeordnet, die zum Anheben des Ventilsacks dient. Typischerweise ist sie weiter dazu ausgebildet, den Ventilsack an dessen Ventil zu erfassen und anzuheben. Mit Vorteil kann eine zweite Saugleiste an einer separaten Position vorgesehen sein, die bei schwierig zu handhabenden, insbesondere großen Ventilsäcken oder solchen von minderer Qualität eine sichere und zuverlässigere Handhabung ermöglicht. Die zweite Saugleiste kann insbesondere als ein Bodenheber ausgeführt sein, die den Ventilsack zusätzlich noch an dessen Sackboden greift.

Für die Andruckeinheit kann mit Vorteil ein Pendelschwingentrieb vorgesehen sein. Dies ermöglicht eine kinematische günstige Umsetzung der erforderlichen Ein- und Ausschwenkbewegung der Andruckleiste.

Vorzugsweise ist die öffen- und schließbare Andruckleiste an einer Andruckschwinge vorgesehen, die vorzugsweise achsversetzt zu dem Pendelelement und dem Sackheber ist. Dies erlaubt eine kürzere Ausführung der Andruckschwinge als bei koaxialer Anordnung, was einen schmaleren Aufbau ermöglicht und damit die Kompaktheit der Sackaufsteckvorrichtung erhöht. Achsversetzt bezieht sich hierbei auf einen Versatz zwischen Drehachse der Andruckschwinge zu der Antriebsachse des Sackhebers. Es ergibt sich so insgesamt ein kompakter und weniger aufwändiger Aufbau mit kürzeren und optimierten Bewegungen, der wegen der kleineren Amplituden geringere Anforderungen an das Material stellt und damit die Verschleißfestigkeit erhöht sowie höhere Geschwindigkeiten und damit Kadenz zulässt.

Mit Vorteil weist die Aufschusseinrichtung eine Vorschubeinrichtung auf, die dazu ausgebildet ist, den Ventilsack aus der Bereitstellungsposition zu der Aufsteckeinrichtung zu bewegen. Der geöffnete Ventilsack wird so in eine Schussposition vorbewegt. Optional kann damit eine weitere Warteposition geschaffen werden, bevor der Ventilsack endgültig aufgeschossen wird. Damit kann der geöffnete Ventilsack zu einem geeigneten Zeitpunkt aus der Bereitstellungsposition vorbewegt werden, um dann weiter zu einem geeigneten Zeitpunkt aus der Schussposition heraus beschleunigt zu werden und so auf den Füllstutzen aufgeschossen zu werden. Dazu weist vorzugsweise die Aufsteckeinrichtung eine Beschleunigungseinheit auf, die dazu ausgebildet ist, den Ventilsack mit geöffnetem Ventil zu erfassen und zu beschleunigen zum Aufschießen auf den Füllstutzen. Dies ermöglicht eine feinere Abstimmung der Synchronizität des Abschussvorgangs mit der Bewegung des Füllstutzens.

Optional kann ferner vorgesehen sein, dass die Andruckleiste zweiteilig ausgeführt ist, wobei ein erster Teil wie beschrieben aufschwenkbar ist und ein zweiter, in Transportrichtung des Ventilsacks nachfolgender Teil starr angeordnet ist. Damit kann die Führung des Ventilsacks verbessert werden. Ferner kann auf diese Weise im Bereich des starr angeordneten Teils eine Warteposition geschaffen sein. Dies bietet weitere Einstellmöglichkeiten zur Synchronisierung der Sackaufsteckvorrichtung mit dem Füllstutzen der Füllmaschine.

Zweckmäßig ist es, wenn die Vorschubeinrichtung und die Beschleunigungseinheit als kombinierte Einheit ausgeführt sind, insbesondere als ein gemeinsamer Riementrieb. Dies ergibt einen kompakten Aufbau, mit sicherem Transport und Beschleunigen zum Aufschießen auf den Füllstutzen.

Die Erfindung wird nachfolgend unter Bezugnahme auf die beigefügte Zeichnung anhand einer beispielhaften Ausführungsform näher erläutert. Es zeigen:
- Fig. 1: eine schematische Ansicht einer Sackaufsteckvorrichtung gemäß einem Ausführungsbeispiel der Erfindung;
- Fig. 2: eine perspektivische Ansicht des Sackhebers und einer Andruckeinheit mit geöffneter Andruckleiste von schräg vorne;
- Fig. 3: eine perspektivische Ansicht des Sackhebers und einer Andruckeinheit mit geöffneter Andruckleiste von schräg hinten;
- Fig. 4: eine schematisierte Ansicht eines Hubarms von einem Sackheber mit Darstellung von dessen Aufnahmeposition sowie Bereitstellungsposition;
- Fig. 5A-E: ein Phasendiagramm darstellend aufeinanderfolgende Phasen bei Aufnehmen und Öffnen des Ventilsacks bei einer Ausführungsvariante;
- Fig. 6A-E: eine Aufsicht auf die Aufschusseinrichtung mit einoder ausgeschwenkter Andruckleiste; und
- Fig. 7: eine schematische Darstellung der Synchronisierung mit einer Leitachse.

Die in ihrer Gesamtheit mit der Bezugsziffer 1 bezeichnete beispielhafte Ausführungsform für eine erfindungsgemäße Sackaufsteckvorrichtung für Ventilsäcke 90 ist in Fig. 1 schematisch dargestellt zusammen mit einer Füllmaschine 8.

Die Füllmaschine 8 wird über ein Zufuhrrohr 85 versorgt mit rieselfähigem Gut, das in die Ventilsäcke 90 abzufüllen ist. Die Füllmaschine 8 umfasst eine Mehrzahl von Füllstutzen 81, die radial nach außen weisend angeordnet sind an einer um eine vertikale Achse 80 rotierenden Trommel 82. Es ergibt sich so eine revolverartige Anordnung der Füllstutzen 81. Bei der Rotation der Trommel 82 erreichen die Füllstutzen 81 verschiedene Stationen des Füllvorgangs. Eine dieser Stationen ist die Station zum Aufstecken des Ventilsacks 90 mittels der Sackaufsteckvorrichtung 1. Hierbei wird der Ventilsack 90 zum richtigen Zeitpunkt aufgesteckt auf denjenigen Füllstutzen 81, der zu der Sackaufsteckvorrichtung 1 weist.

Die Sackaufsteckvorrichtung 1 weist eine Ventilsackzuführung 20 auf, über die jeweils ein Bündel 92 von Ventilsäcken 90 der Sackaufsteckvorrichtung 1 zugeführt werden. Das Bündel 92 ist typischerweise ein Stapel von Ventilsäcken 90, auf dem oben ein oberster Ventilsack 91 frei zugänglich liegt. Die Sackaufsteckvorrichtung 1 umfasst einen Sackheber 3, mit welchem der oberste Ventilsack 91 von dem Bündel 92 aufgenommen und vertikal nach oben gebracht werden kann, wobei der Ventilsack in eine hängende Position übergeht und ein Ventil 93 an der Oberseite des so vereinzelten Ventilsack 90 geöffnet werden kann. Dem Sackheber 3 nachgeordnet ist eine Andruckeinheit 5, welche den Ventilsack 90 mit dem nun geöffnetem Sackventil 93 von dem Sackheber 3 übernimmt und in eine Warteposition bringt, um ihn von dort zu einem geeigneten Zeitpunkt mittels einer Aufsteckeinrichtung 6 auf einen der Füllstutzen 81 der Füllmaschine 8 aufzuschießen. Aufbau und Funktionsweise der jeweiligen Einrichtungen werden nachfolgend näher erläutert.

Für die Beschreibung des Sackhebers wird nun insbesondere Bezug genommen auf die Fig. 2 und Fig. 3. Der Sackheber 3 zum Aufnehmen und Vereinzeln der Ventilsäcke 90 von einem Bündel 92 weist einen Hubarm 31 auf, der um eine Schwenkachse 30 drehbeweglich gelagert ist. Er ist bei der dargestellten Ausführungsform betätigt von einer Antriebseinheit 39, die als Direktantrieb ausgeführt bei der dargestellten Ausführungsform. Der Hubarm 31 beschreibt eine bogenförmige Bewegung um die Schwenkachse 30. An dieser Schwenkachse 30 ist der Hubarm 31 mit seinem einem Ende gelagert. An dem anderen, freien Ende des Hubarms 31 ist eine Ansaugleiste 35 mit mehreren pneumatisch betätigten Saugnäpfen angeordnet. Die winkelmäßige Orientierung der Ansaugleiste 35 mit den Saugnäpfen wird konstant gehalten mittels einer Stabilisierungseinrichtung 36, sodass die Saugnäpfe der Ansaugleiste 35 stets nach unten weisen, und zwar unabhängig von der Schwenkposition des Hubarms 31. Damit ist ein sicheres Ergreifen und Halten des jeweiligen Ventilsacks gewährleistet.

Zur Betätigung des Sackhebers 3 mit seinem Hubarm 31 ist bei der dargestellten Ausführungsform die Antriebseinheit 39 als Direktantrieb mit einem positionsgeregelten Servoantrieb, insbesondere mit einem Synchron-Servomotor, ausgeführt, der unmittelbar auf die Schwenkachse 30 wirkt. Dies sorgt für einen kompakten und mechanisch steifen Aufbau, der eine optimale Kontrolle des Sackhebers auch bei großen Geschwindigkeiten und Beschleunigungen ermöglicht, wie sie zur Erzielung einer hohen Kadenz der Sackaufnahme und des -aufsteckens auf die Füllmaschine 8 erforderlich sind.

Die Antriebseinheit 39 mit dem positionsgeregelten Synchron-Servomotor weist eine Beweglichkeit auf zwischen einer ersten Endlage 47, bei der der Sackheber 3 mit seinem Hubarm 31 sich in einer Aufnahmeposition I zur Aufnahme eines obersten Ventilsacks aus einem Sackbündel 92 befindet, und einer zweiten Endlage 48, bei der der Sackheber 3 mit seinem Hubarm 31 den aufgenommenen Ventilsack 93 angehoben in einer Bereitstellungsposition II hält. Die Endlagen 47, 48 sind in der schematisierten Darstellung in dem Phasendiagramm gemäß Fig. 5A-E dargestellt. Die in den jeweiligen Endlagen 47, 48 von dem Hubarm 31 eingenommene physische Stellung mit der Aufnahmeposition I bzw. der Bereitstellungsposition II sind schematisch in Fig. 4 dargestellt. Zwischen der Aufnahmeposition I und der Bereitstellungsposition II ist der Hubarm 31 um eine Winkelbereich α verschwenkbar.

In der Aufnahmeposition (Position I, s. auch Fig. 5B und 5D) befindet sich die Ansaugleiste 35 an ihrem untersten Punkt bereit zur Aufnahme des obersten Ventilsacks 91. In der Bereitstellungsposition (Position II, s. auch Fig. 5C, E), bei welcher sich die Ansaugleiste 35 in ihrer oberen Position befindet, hängt der Ventilsack 90 ausgehend von seinem Sackventil 93 vertikal nach unten. Eine Zwischenposition ist zur besseren Übersicht in Fig. 2 und Fig. 3 dargestellt, bei der das von der Ansaugleiste 35 gehaltene Sackventil 93 und ein Teil des davon herabhängenden Ventilsacks 90 dargestellt sind.

Um die Position der Endlagen 47, 48 verstellen zu können, ist eine Verstelleinrichtung 46 an der Antriebseinheit 39 vorgesehen. Dieses ist dazu ausgebildet, die Position der Endlagen 47, 48 einzustellen. Darüber kann auch eingestellt werden die Hubhöhe des Sackhebers 3 und damit auch der Öffnungsgrad des Sackventils 93.

Der Sackheber 3 ist angeordnet in einem Gehäuse 25, an dessen Stirnseite die Antriebseinheit 39 angeordnet ist. Das Gehäuse 25 weist in seinem oberen Bereich eine Seitenabdeckung 27 auf zur Aussteifung der Gesamtanordnung. Auf der Seite der verkürzten Seitenabdeckung 27 ist ferner eine Andruckeinheit 5 angeordnet, die nachfolgend erläutert wird.

Die Andruckeinheit 5 ist benachbart angeordnet zu dem Sackheber 3 und umfasst eine Andruckleiste 52, die an einem freien Ende einer Andruckschwinge 51 angeordnet ist. Die Andruckschwinge 51 ist schwenkbeweglich gelagert um eine Andruckachse 50. Diese ist achsversetzt, vorzugsweise parallel, zu der Schwenkachse 30 des Sackhebers 3 angeordnet. Die Andruckleiste 52 ist mit einer Mehrzahl von Rollen 53 (s. Fig. 6A-E) versehen, die horizontal nebeneinander angeordnet sind. Im geschlossenen Zustand wirken die Rollen 53 zusammen mit einer Gegenleiste 56 (s. Fig. 2 und Fig. 5A-E), die im Bereich des Sackhebers 3 angeordnet ist an der Bereitstellungsposition. Im offenen Zustand ist die Andruckschwinge 51 nach außen weggeschwenkt, sodass die Andruckleiste 52 mit ihren Rollen 53 von der Gegenleiste 56 beabstandet ist. Dieser geöffnete Zustand ist in Fig. 2 und 3 dargestellt. Dies ermöglicht es dem Sackheber 3, den aufzunehmenden Ventilsack 90 anzuheben und in die Bereitstellungsposition zu bringen, sodass der Ventilsack 90 seitlich an der Gegenleiste 56 anliegt. - Mittels eines Andruckantriebs 59, der auf die Andruckachse 50 wirkt, wird die Andruckschwinge 51 eingeschwenkt in der Weise, dass die Andruckleiste 52 mit ihren Rollen 53 zu der Gegenleiste 56 geführt wird, bis die Rollen 53 dort anliegen und dabei den angehobenen Ventilsack 90 in der Bereitstellungsposition in einem Bereich unmittelbar unterhalb des Sackventils 93 einklemmen. Dieser geschlossene Zustand der Andruckschwinge 51 ist in Fig. 5A, C, E dargestellt. Mittels einer Vorschubeinrichtung 57, die im dargestellten Ausführungsbeispiel durch einen Riementrieb 67 mit einem Antriebsmotor (nicht dargestellt) gebildet ist, kann der so bereitgestellte Ventilsack 90 transportiert werden zu der Aufsteckeinrichtung 6.

Die Aufsteckeinrichtung 6 umfasst eine statische Rollenleiste 62 als stationäre Fortsetzung der beweglichen Andruckleiste 52. Die Rollenleiste 62 weist einen weiteren Rollensatz 63 auf und wirkt mit dem Riementrieb 67 zusammen, der von dem Antriebsmotor (nicht dargestellt) schnell bewegt wird. Die statische Rollenleiste 62 und der Riementrieb 67 wirken in der Weise zusammen, dass sie eine Beschleunigungseinrichtung 60 bilden, um den von der Vorschubeinrichtung 57 eingebrachten Ventilsack 90 zu erfassen und so in Richtung auf den Füllstutzen 81 der Füllmaschine 8 zu beschleunigen, so dass er damit aufgesteckt ("aufgeschossen") wird. Durch den gemeinsam genutzten Riementrieb 67 sind die Vorschubeinrichtung 57 sowie die Beschleunigungseinheit 60 als kombinierte Einheit ausgeführt, was Bauraum spart und den Aufbau vereinfacht.

Der Andruckantrieb 59 ist bei der dargestellten Ausführungsform ebenso wie die Antriebseinheit 39 als ein positionsgeregelter Servoantrieb ausgeführt. Er ist als Direktantrieb ausgeführt und wirkt unmittelbar auf die Welle der Andruckachse 50. Eine solche Ausführung des Andruckantriebs 59 ist aber nicht zwingend. Der Andruckantrieb 59 kann motorisch (ggf. auch mit einem einfacheren Servoantrieb oder einem reinen DC- oder AC-Motor) erfolgen. Letzteres ermöglicht einen einfacheren und weniger aufwendigen Aufbau, erlaubt aber nur eine weniger präzise Kontrolle, was zu Lasten einer Überlappung mit der Betätigung der Antriebseinheit 39 des Sackhebers 3 gehen kann.

Die verschiedenen Komponenten und Antriebe der Sackaufsteckvorrichtung 1 sind kontrolliert von einer Steuerung 7. Diese umfasst insbesondere eine Steuerung 73 für den Antrieb 39 des Sackhebers 3 sowie eine Steuerung 75 für den Antrieb 59 der Andruckeinheit 5. Für eine koordinierte, aufeinander abgestimmte Betätigung von Sackheber 3 und Andruckeinheit 5 ist eine elektronische Synchronisiereinheit 71 vorgesehen. Diese bietet gegenüber einer mechanischen Synchronisierung den Vorteil, dass größere Freiheitsgrade bestehen für die Betätigung hinsichtlich Zeitpunkt, Amplitude und Geschwindigkeit der jeweiligen Antriebe. Insbesondere kann eine Überlappung zwischen der Betätigung des Sackhebers 3 und der Andruckschwinge 51 erfolgen. So kann die Andruckschwinge 51 bereits mit ihrem Einschwenken beginnen, während der Sackheber 3 noch die Bereitstellungsposition II anfährt, wodurch die Zykluszeit verkürzt werden kann. Weiter kann eine Feinabstimmung für das Einschwenken des Hubarms 51 auch in der Weise vorgesehen sein, dass das letzte Stück der Bewegung erst dann erfolgt, wenn der Ventilsack beschleunigt und auf den Füllstutzen aufgeschossen werden soll. Diese Feinabstimmung kann eine kurze Wartezeit zur besseren Synchronisierung umfassen, wodurch ein präziseres Beschleunigen und Aufstecken des Ventilsacks 90 erreicht werden kann. Das ist ein erheblicher Vorteil des gesonderten Antriebs der Andruckeinheit 5. Weiter ermöglicht die auf diese Weise erhöhte Betriebssicherheit eine Steigerung der Kadenz.

Besonders zweckmäßig ist die Implementierung einer elektronischen Leitachse 72 in der elektronischen Steuereinheit 71, und zwar als "virtuelle Leitachse", die kein reales Element als Entsprechung hat. Von dieser einen, gemeinsamen elektronischen Leitachse 72 kann sowohl das Betätigen des Antriebs der Andruckeinheit 5 wie auch ein Geschwindigkeitsprofil der Antriebseinheit 39 für den Sackheber 3 abgeleitet werden. Letzteres ist als Vorgabe an die Antriebseinheit 39 des Sackhebers 3 angelegt. Auf diese Weise kann dessen Geschwindigkeit direkt kontrolliert werden, und zwar dank der elektronischen, hier sogar virtuellen Leitachse 72 in Übereinstimmung mit der Betätigung der übrigen Komponenten, insbesondere der Andruckeinheit 5 mit dem Einschwenken der Andruckleiste 52. Dies ermöglicht durch eine größere Überlappung eine gesteigerte Parallelität der Abläufe, was für eine Verringerung der Zykluszeit sorgt und damit eine weitere Erhöhung der Kadenz erlaubt. Bei einer weiter verbesserten Variante wird nicht nur ein Geschwindigkeitsprofil abgeleitet, sondern zusätzlich auch ein Beschleunigungsprofil für die Antriebseinheit 39 des Sackhebers 3. Optional kann ein Geschwindigkeits- und ggf. Beschleunigungsprofil auch für den gesonderten Andruckantrieb 59 der Andruckeinheit 5 vorgesehen sein, insbesondere wenn dieser ebenfalls mit einem Synchron-Servomotor ausgeführt ist.

Die Steuerung 7 mit ihrer Synchronisiereinheit 71 ist ferner dazu ausgebildet, die Betätigung der Aufsteckeinrichtung 6 abzustimmen auf die Bewegung des Füllstutzens 81. Die Aufsteckeinrichtung 6 wird zur Beschleunigung des bereitgestellten Ventilsacks 90 mit geöffnetem Ventil 93 genau dann betätigt, wenn der durch die Beschleunigungseinheit 60 beschleunigte Ventilsack 90 punktgenau auf den Füllstutzen 81 geschossen werden kann, der in diesem Moment in die Position vor der Sackaufsteckvorrichtung 1 rotiert.

Die Betätigung der verschiedenen Komponenten, insbesondere des Sackhebers 3 mit dem Hubarm 31 sowie der Schwinge 51 der Andruckeinrichtung 5 wird nachfolgend erläutert anhand von einem Phasendiagramm, wie es in den Fig. 5A-6E enthalten ist. Entsprechend zeigen die Fig. 6A-E eine schematisierte Aufsicht, aus der die Position der Andruckschwinge 51 mit ihrer Rollenleiste 52 und den Rollen 53 erkennbar ist. Man erkennt dort ebenfalls die statische Rollenleiste 62 mit ihrem weiteren Rollensatz 63 und den damit zusammenwirkenden Riementrieb 67.

Erläutert ist dies am Beispiel einer Variante der Ausführungsform, bei der die Antriebsmotoren 39, 59 nicht direkt auf den jeweiligen Achsen 30 bzw. 50 sitzen, sondern die Achsen 30, 50 indirekt von dem jeweiligen Antriebsmotor 39, 59 angetrieben sind mittels Pendelschwingen. Die eine Pendelschwinge 4 verbindet den Antriebsmotor 39 mit dem Hubarm 31 und umfasst ein Pendelelement 41, welches um eine Schwingachse 40 drehbeweglich ist, sowie eine das Pendelelement 41 mit dem Hubarm 31 verbindende Treibstange 43. Bei dieser Variante sind ferner die erste Endlage 47 sowie die zweite Endlage 48 dargestellt, sowie eine optionale zusätzliche zweite Endlage 48`. Die andere Pendelschwinge verbindet den Andruckantrieb 59 mit dem Hubarm 51 und umfasst ein um eine Hilfsachse 58 drehbeweglich gelagertes Hub-Pendelelement 54 sowie eine Hubstange 55, die das Hub-Pendelelement 54 mit dem Hubarm 51 verbindet.

In Fig. 5A ist eine Startsituation gezeigt, bei welcher ein Sackbündel mit einem obersten Ventilsack 91 sich unterhalb des Hubarms 31 befindet. Das Pendelelement 41 befindet sich in der zweiten Endlage 48, bei der der über die Treibstange 43 betätigte Hubarm 31 des Sackhebers in seiner oberen Position steht, der Bereitstellungsposition II. In der dargestellten Situation ist die Andruckschwinge 51 eingeschwenkt, sodass die Rollen 53 an der Gegenleiste 56 anliegen, die bei dieser Ausführungsform durch einen hinteren Abschnitt des Riementriebs 67 gebildet ist, wie Fig. 6A zeigt. Anzumerken ist, dass bei der hier dargestellten Ausführungsform optionale zusätzliche Bodenheber 37 für den Ventilsack vorgesehen sind, die jeweils Zusatzsauger 38 aufweisen. Dieser ist dazu ausgebildet, den Boden 94 eines an oberster Stelle des Bündels 92 liegenden Ventilsack 91 zu ergreifen.

In Fig. 5B ist eine Situation dargestellt, in welcher das Pendelelement 41 sich in seiner ersten Endlage 47 befindet, wodurch der über die Treibstange 43 betätigte Hubarm 31 seine Aufnahmeposition I unten erreicht. In dieser ergreift der Hubarm 31 mit ihrer Ansaugleiste 35 das Sackventil 93 im oberen Bereich des Ventilsacks 91. Der optionale Bodenheber 37 ist ebenfalls ausgefahren und erfasst mit seinem Zusatzsauger 38 den Boden 94 des Ventilsacks 91. Die Andruckschwinge 51 ist geöffnet, wie auch Fig. 6B zeigt, sodass der oberste Ventilsack 91 in die Bereitstellungsposition verbracht werden kann. In dieser Position des Pendelelements 41 in seiner ersten Endlage 47 wird die Bewegungsgeschwindigkeit des Hubarms 31 minimal, so dass ein schonendes und sicheres Aufnehmen des Ventilsacks mittels der Ansaugleiste 35 erreicht wird.

Bei der weiteren Bewegung des Pendelelements 41 erreicht dieses, wie in Fig. 5C dargestellt, schließlich die optionale zusätzliche zweite Endlage 48`. Im Zuge dieser Bewegung führt der über die Treibstange 43 betätigte Hubarm 31 eine Aufwärtsbewegung durch, bei der der Ventilsack angehoben wird, und zwar sowohl von der Ansaugleiste 35 wie auch von dem Bodenheber 37. Diese sind dazu ausgebildet, den obersten Ventilsack 91 des Bündels 92 an seiner Oberseite mit dem dort angeordneten Ventil 93 zu ergreifen. Der Hubarm 31 schwingt im weiteren Verlauf nach oben, betätigt von der Treibstange 43, und hebt dabei den Ventilsack an. Dieser wird im weiteren Verlauf der Bewegung vollständig angehoben, bis er (nach dem Freikommen vom Bodenheber 37) vertikal nach unten hängt, wenn der Hubarm 31 seine obere Endposition erreicht. Durch dieses Anheben wird der Ventilsack 90 gestrafft und das Ventil 93 geöffnet.

Wenn das Pendelelement 41 seine zweite Endlage 48` erreicht und damit der Ventilsack seine Bereitstellungsposition II erreicht hat, wird die Andruckschwinge 51 geschlossen. Dies ist in Fig. 6C dargestellt. Der Ventilsack 90 ist damit bereit, zur Aufsteckeinrichtung 6 mit ihrer statischen Rollenleiste 62 und dem Riementrieb 67 transportiert zu werden zum Aufschießen auf einen der Füllstutzen 81 der Füllmaschine 8 (in Fig. 5, 6 nicht dargestellt).

Nachfolgend bewegt sich, wie in Fig. 5D dargestellt, das Pendelelement 41 weiter und erreicht dabei die erste Endlage 47, wobei der Hubarm 31 wieder seine untere Aufnahmeposition I erreicht. Dabei erfasst die Ansaugleiste 35 das Sackventil 93 im oberen Bereich des Ventilsacks und der Bodenheber 37 den Boden 94 des Ventilsacks, wobei wiederum die Bewegungsgeschwindigkeit des Hubarms 31 in dieser Position minimal ist zur schonenden und sicheren Aufnahme des Ventilsacks. Um Raum zu schaffen zum Anheben des Ventilsacks, ist die Andruckschwinge 51 mit ihren Rollen 53 ausgeschwenkt, wie auch in Fig. 6D dargestellt.

In der Darstellung gemäß Fig. 5E erreicht schließlich das Pendelelements 41 wieder die zweite Endlage 48. Der Ventilsack ist soweit angehoben, dass er seine obere Bereitstellungsposition II erreicht hat. Die Andruckschwinge 51 ist geschlossen, wie in Fig. 6E dargestellt. Mit dem Erreichen dieser zweiten Endlage 48 ist der Zyklus vollendet. Es kann nun ein weiterer Zyklus unter Aufnahme von weiteren Ventilsäcken aus dem Bündel 92 durchgeführt werden.

Die von der elektronischen Synchronisiereinheit 71 mittels ihrer Leitachse 72 bewirkte abgestimmte Betätigung der Antriebseinheit 39 des Sackhebers 3 und des Andruckantriebs 59 sind in einer diagrammartigen Darstellung in Fig. 7 gezeigt. Das dortige Diagramm zeigt die von der elektronischen Synchronisiereinheit 71 gesteuerte Bewegung. Die elektronische Synchronisiereinheit 71 gibt mit ihrer virtuellen Leitachse 72 ein bestimmtes Verhalten für den Hubarm 31 und die Position der Andruckleiste 52 vor, und zwar abhängig von dem Winkel der virtuellen Leitachse über der Zeit. In Fig. 7 ist für einen Zyklus eine normierte Position des Hubarms 31 über den Winkel der virtuellen Leitachse 72 dargestellt mit einer durchgezogenen Linie. Dargestellt auf der linken Ordinate ist die erreichte normierte Position des Hubarms 31, und zwar relativ normiert auf den Bereich von 0% unten bis 100% oben an der linken Ordinate. Entsprechend ist mit punktstrichlierter Linie die normierte Position der Andruckleiste 52 dargestellt, bezogen auf die rechte Ordinate und ebenfalls relativ normiert auf den Bereich von 0% unten bis 100% oben. Es ist nicht nur die jeweilige normierte Position vorgegeben, sondern durch die Steigung der jeweiligen Linie ist auch die entsprechende Geschwindigkeit vorgegeben, mit der die Antriebseinheit 39 des Sackhebers den Hubarm 31 betätigt bzw. der Andruckantrieb 59 die Andruckleiste 52 bewegt.

Man erkennt, dass zu Beginn des Zyklus der Hubarm 31 seine 100%-Position verlässt und sich linear nach unten zur 0%-Position bewegt. Hierbei bewegt sich zu Beginn gleichzeitig auch die Andruckleiste 52. Aufgrund der größeren Steigung der punktstrichlierten Linie kann man erkennen, dass Andruckleiste 52 mit größerer Geschwindigkeit betätigt ist und schneller ihre 100%-Position erreicht. Dort verharrt sie, während der Hubarm mit weiterhin geringerer Geschwindigkeit betätigt wird und schließlich seine 0%-Position erreicht. Insoweit erfolgt hier ein überlappender Betrieb, der zeitsparend ist gegenüber einer klassischen sequenziellen Ausführung. - Gemäß der virtuellen Leitachse 72 verharrt im Folgenden der Hubarm 31 kurz in der 0%-Position, und der Vorgang läuft dann umgekehrt ab, aber wieder mit zeitsparender überlappender Betätigung.

Das Diagramm zeigt, dass Position sowie Geschwindigkeit von der elektronischen virtuellen Leitachse bestimmt sind bzw. abgeleitet werden. Dies kann optimal für eine oder mehrere Überlappungen genutzt werden, wobei dank dieser genauen Kontrolle mittels der virtuellen Leitachse 72 Betätigungsvorgänge in zeitsparender Weise ineinander verschachtelt werden können. Dies bewirkt eine Verringerung der Zykluszeit, und ermöglicht so eine Steigerung der Kadenz bei Gewährleistung hoher Betriebssicherheit.

## Patentansprüche

1. Sackaufsteckvorrichtung zum Aufstecken von Ventilsäcken auf eine Ventilsack-Füllmaschine, umfassend als Hauptfunktionseinheiten
einen Sackheber (3) zum Anheben des Ventilsacks, der höhenbeweglich ist zwischen einer Aufnahmeposition (I) unten und einer Bereitstellungsposition (II) oben,
eine Andruckeinheit (5), die eine öffen- und schließbare Andruckleiste (52) für den vom Sackheber aufgenommenen Ventilsack (90) aufweist, und
eine Aufsteckeinrichtung (6) zur Beschleunigung des aus der Andruckeinheit (5) zugeführten Ventilsacks (90) mit geöffnetem Sackventil auf einen Füllstutzen (81) der Füllmaschine (8),
**dadurch gekennzeichnet, dass**
für die Hauptfunktioneinheiten des Sackhebers (3) und der Andruckeinheit (5) gesonderte Antriebe vorgesehen sind, eine Antriebseinheit (39) für den Sackheber (3) und ein gesonderter Andruckantrieb (59) für die Andruckleiste, wobei die Antriebseinheit (39) für den Sackheber (3) sowie der Andruckantrieb (59) jeweils ausgeführt sind als ein positionsgeregelter Servoantrieb,
wobei der als Antriebseinheit für den Sackheber fungierende positionsgeregelte Servoantrieb beweglich ist zwischen einer ersten sowie zweiten Endlage (47, 48) und so mit dem Sackheber (3) gekoppelt ist, dass der Sackheber (3) sich in der Aufnahmeposition (I) befindet, wenn dessen Antriebseinheit in der ersten Endlage (47) ist, und sich in der Bereitstellungsposition (II) befindet, wenn dessen Antriebseinheit in der zweiten Endlage (48) ist.

2. Sackaufsteckvorrichtung nach Anspruch 1, **dadurch gekennzeichnet, dass** die Antriebseinheit (39) für den Sackheber (3) und der Andruckantrieb (59) einander überlappend betätigt sind.

3. Sackaufsteckvorrichtung nach Anspruch 1 oder 2, **dadurch gekennzeichnet, dass** der positionsgeregelte Servoantrieb ausgeführt ist mit einem Synchron-Servomotor.

4. Sackaufsteckvorrichtung nach einem der vorangehenden Ansprüche, **dadurch gekennzeichnet, dass** eine elektronische Synchronisiereinheit (71) vorgesehen ist, die zu einer elektronisch gesteuerten Synchronisierung von der Antriebseinheit des Sackhebers und der Betätigung der Andruckeinheit (5) ausgebildet ist.

5. Sackaufsteckvorrichtung nach dem vorangehenden Anspruch, **dadurch gekennzeichnet, dass** zur Synchronisierung in der Synchronisiereinheit (71) eine einzige gemeinsame elektronische Leitachse implementiert ist.

6. Sackaufsteckvorrichtung nach dem vorangehenden Anspruch, **dadurch gekennzeichnet, dass** die gemeinsame elektronische Leitachse eine virtuelle Leitachse ist, die keine Entsprechung zu einem strukturellem Element der Sackaufsteckvorrichtung aufweist, oder eine realorientierte elektronische Leitachse ist, die eine reale physikalische Größe eines strukturellen Elements der Sackaufsteckvorrichtung referenziert.

7. Sackaufsteckvorrichtung nach dem vorangehenden Anspruch, **dadurch gekennzeichnet, dass** die elektronische Synchronisiereinheit (71) weiter dazu ausgebildet ist, von der einen gemeinsamen elektronischen Leitachse sowohl das Betätigen des Andruck-Antriebs wie auch ein Geschwindigkeitsprofil des Heber-Antriebs abzuleiten, das als Vorgabe an den Heber-Antrieb angelegt ist, wobei das Geschwindigkeitsprofil variierbar und/oder vorgebbar ist, weiter vorzugsweise ebenso zusätzlich ein Beschleunigungsprofil.

8. Sackaufsteckvorrichtung nach dem vorangehenden Anspruch, **dadurch gekennzeichnet, dass** die elektronische Synchronisiereinheit (71) weiter dazu ausgebildet ist, auch für den Andruck-Antrieb ein Geschwindigkeitsprofil abzuleiten und als Vorgabe an den Andruck-Antrieb anzulegen, wobei das Geschwindigkeitsprofil variierbar und/oder vorgebbar ist, weiter vorzugsweise ebenso zusätzlich ein Beschleunigungsprofil.

9. Sackaufsteckvorrichtung nach einem der Ansprüche 4 bis 8, **dadurch gekennzeichnet, dass** unabhängige Bewegungsprofile für den Antriebseinheit (39) für den Sackheber (3) und den Andruckantrieb (59) vorgesehen sind, die sich vorzugsweise zumindest teilweise überlappen.

10. Sackaufsteckvorrichtung nach einem der vorangehenden Ansprüche, **dadurch gekennzeichnet, dass** eine elektronische Verstelleinrichtung (46) vorgesehen ist, mittels der die Position der ersten und/oder zweiten Endlage (47, 48) veränderbar ist, so dass die Aufnahmehöhe und/oder Hubhöhe des Sackhebers (3) für den Ventilsack (90) entsprechend verändert wird.

11. Sackaufsteckvorrichtung nach einem der vorangehenden Ansprüche, **dadurch gekennzeichnet, dass** eine Zusatz-Steuerung (74) für die Antriebseinheit des Sackhebers (39) vorgesehen und so ausgebildet ist, dass der Sackheber die zweite Endlage (48) mit einem besonderen Geschwindigkeitsprofil anfährt, das ausgelegt ist zur Öffnung des Sackventils (93).

12. Sackaufsteckvorrichtung nach einem der vorangehenden Ansprüche, **dadurch gekennzeichnet, dass** die Antriebseinheit des Sackhebers als Direktantrieb ausgeführt ist.

13. Sackaufsteckvorrichtung nach einem der vorangehenden Ansprüche, **dadurch gekennzeichnet, dass** die aufschwenkbare Andruckleiste (52) an einer Andruckschwinge (51) vorgesehen ist, die vorzugsweise achsversetzt zu dem Pendelelement (41) und dem Sackheber (3) ist.

14. Sackaufsteckvorrichtung nach einem der vorangehenden Ansprüche, **dadurch gekennzeichnet, dass** eine Vorschubeinrichtung (57) vorgesehen ist, die dazu ausgebildet ist, den Ventilsack zu der Aufsteckeinrichtung (6) vorzubewegen.

15. Sackaufsteckvorrichtung nach einem der vorangehenden Ansprüche, **dadurch gekennzeichnet, dass** die Aufsteckeinrichtung (6) eine Beschleunigungseinheit (60) aufweist, die dazu ausgebildet ist, den Ventilsack (90) mit geöffnetem Ventil zu erfassen und zu beschleunigen zum Aufschießen auf den Füllstutzen (81).

16. Sackaufsteckvorrichtung nach Anspruch 14 und 15, **dadurch gekennzeichnet, dass** die Vorschubeinrichtung (57) und die Beschleunigungseinheit (60) als kombinierte Einheit ausgeführt sind, insbesondere als ein gemeinsamer Riementrieb (67) .
